# EUROPÄISCHE PATENTSCHRIFT

(11) **EP 0 037 921 B1**
(45) Veröffentlichungstag und Bekanntmachung des Hinweises auf die Patenterteilung: **18.04.1984**
(21) Anmeldenummer: 81102113.8
(22) Anmeldetag: 20.03.1981
(51) Int. Cl.: H01H 50/14, H01H 45/14, H01R 9/16

(54) **Anschlussklemmenvorrichtung für das Wicklungsende einer in einem elektromagnetischen Schaltgerät anzuordnenden induktiven Spule**
Device for a connecting terminal for the end of the winding of an inductive coil arranged in an electromagnetic switchgear
Dispositif de raccordement par borne pour la fin d'enroulement d'une bobine d'induction montée dans un appareil de commutation électromagnétique

(30) Priorität: 16.04.1980 DE 3014495
(43) Veröffentlichungstag der Anmeldung: 21.10.1981
(73) Patentinhaber: BROWN, BOVERI & CIE Aktiengesellschaft Mannheim, D-6800 Mannheim Käfertal (DE)
(72) Erfinder: Kohl, Ludwig, Ing. grad., D-6943 Birkenau-Buchklingen (DE); Giegold, Peter, Ing. grad., D-6900 Heidelberg (DE); Kraft, Karl, D-6832 Hockenheim (DE)
(74) Vertreter: Kempe, Wolfgang, Dr.

## Beschreibung

Die Erfindung bezieht sich auf ein elektromagnetisches Schaltgerät mit einer Spule und mit einer Anschlussklemmenvorrichtung zur elektrisch leitenden Verbindung des Wicklungsendes der Spule mit dem Ende einer Stromzuführungsleitung, wobei die Anschlussklemmenvorrichtung ein Anschlussstück, an dem das Wicklungsende der Spule angeschlossen ist, und eine in das Anschlussstück einschraubbare Klemmschraube zum Festklemmen des Endes der Stromzuführungsleitung aufweist.

Solche Anschlussklemmenvorrichtungen werden häufig unmittelbar nach Fertigstellung der induktiven Spule mit deren Enden - beispielsweise in einem Lötvorgang - verbunden, was aber die Gefahr mit sich bringt, dass die in einen Anschlusswinkel eingeschraubten Anschlussschrauben sich durch Erschütterungen während eines Transportvorganges im Betrieb oder auf dem Versandwege lösen und sogar herausfallen können, wenn sie mit dem Anschlusswinkel nicht so fest verschraubt sind, dass ein selbsttätiges Herausdrehen der Schrauben ausgeschlossen ist. Einefeste Verschraubung ist allerdings auch unerwünscht, da es in diesem Falle des Herausdrehens der Anschlussschraube vor dem Anklemmen einer Anschlussleitung bedarf.

Auch wenn man die induktiven Spulen ohne Anschlussklemmenvorrichtung lagert bzw. verwendet und erst bei der Montage des elektromagnetischen Schaltgeräte die Wicklungsenden der Spule mit der Anschlussklemmenvorrichtung verbindet, besteht noch der unerwünschte Zustand, dass die Anschlussschraube von vornherein sehr tief und womöglich fest in den Anschlusswinkel eingeschraubt ist oder, dass sich die Anschlussschraube während eines Transport- oder Versandvorganges durch Erschütterungen selbsttätig in den Anschlusswinkel einschraubt, so dass am Aufstellungsort des elektromagnetischen Schaltgerätes vor dem Anschliessen einer Stromzufürungsleitung für die induktive Spule zunächst die entsprechenden Anschlussschrauben herausgeschraubt werden müssen oder es besteht sogar die Gefahr, dass das Ende der Stromzuführungsleitung versehentlich nicht vorschriftsmässig eingeklemmt wird, sondern stattdessen oberhalb einer Druckscheibe eingeführt wird und nur ein scheinbar fester und dauerhafter Verbund zwischen Anschlussklemmenvorrichtung und dem Ende der Stromzuführungsleitung hergestellt wird, welcher sich beim Betrieb des elektromagnetischen Schaltgerätes löst und zu Kontaktausfällen und somit zu erheblichen Betriebsstörungen führen kann.

Aufgabe der vorliegenden Erfindung ist es, die geschilderten Nachteile zu beseitigen oder wenigstens weitgehend zu mindern, insbesondere eine Anschlussklemmenvorrichtung für den geschilderten Bedarfsfall zu schaffen, bei welcher die Anschlussschrauben nicht verlorengehen können, solange eine mit einer Anschlussklemmenvor- _{'}ichtung versehene induktive Spule noch nicht mit 1em elektromagnetischen Schaltgerät montiert ist, md bei welcher auch ein späteres selbsttätiges Eindrehen der Anschlussschraube infolge Trans- _{J}orterschütterungen od. dgl. wenigstens weitgeiend vermieden wird.

Diese Aufgabe wird erfindungsgemäss dadurch gelöst, dass am Anschlussstück eine Kontaktlasche zum Festklemmen des Wicklungsendes der Spule angeformt ist, dass das Anschulssstück in ₃inem aus Isolierstoff bestehenden Abdeckformteil unverlierbar gehalten ist, so dass das 4nschlussstück mit dem Andeckformteil eine Einheit bildet, und dass das Abdeckformteil an dem Gehäuse des Schaltgerätes unverlierbar befestigt ist.

In vorteilhafter Weise ist das Anschlussstück als Anschlusswinkel ausgebildet, dessen einer Schenkel die Klemmschraube aufnimmt und an dessen anderem Schenkel die Kontaktlasche und zusätzlich eine Zugentlastungslasche angeformt ist. Die Zugentlastungslasche und die Kontaktlasche sind U-förmig an dem Anschlusswinkel angebracht; das Wicklungsende wird dann in das Innere des U eingelegt und darin durch Zusammendrücken der U-förmigen Zugentlastungslasche und Kontaktlasche festgehalten.

Der metallische Anschlusswinkel für die Kontaktierung von Wicklungsenden einer Spule sowie die in das Gewinde einschraubbare Anschlussschraube mit an ihrem Kopf unverlierbar gehalterter Druckscheibe werden mit einem gesonderten Abdeckformteil kombiniert, welches den Anschlusswinkel und auch die mit einer Druckscheibe, ausgestattete Klemmschraube unverlierbar aufzunehmen vermag. Ein derartiges Abdeckformteil bewirkt einen erhöhten Berührungsschutz in montierter Lage des elektromagnetischen Schaltgerätes. Darüberhinaus wird auch die Montage und das Anschliessen des Wicklungsendes wesentlich vereinfacht.

Zur Halterung des Anschlusswinkels im Inneren des Abdeckformteiles sind beidseitig am Anschlusswinkel Rastmittel vorgesehen, beispielsweise Nasen, die in im Abdeckformteil angeordnete Nuten eingreifen oder umgekehrt. Darüberhinaus sind auch Kombinationen von Rastnasen und gegenüberliegenden Nuten möglich. Durch diese Anordnung ist eine unverlierbare Halterung des Anschlusswinkels im Inneren des Abdeckformteiles gewährleistet.

Gemäss einer weiteren vorteilhaften Ausgestaltung ist das Abdeckformteil als im wesentlichen rechteckige Kappe ausgebildet, in die der Anschlusswinkel und die Klemmschraube von einer offenen Kappenseite her einfügbar sind und in der die Klemmschraube auch in aus dem Anschlusswinkel herausgeschraubter Stellung unverlierbar gehalten ist.

In einer weiteren vorteilhaften Ausgestaltung der Erfindung kann das Abdeckformteil nach aussen gerichtete Führungs-, Stütz- und gegebenenfalls Rastteile aufweisen, die in montierter Lage mit entsprechenden Ausformungen an dem Gehäuse zusammenwirken.

Weiterhin ist vorteilhafterweise am Abdeckformteil an seiner oberen, an die offene Kappenseite angrenzenden Wandung eine von einer zylindrischen Erhebung umgebene Schrauböffnung vorgesehen, deren Mittelpunkt nach der Montage des Anschlusswinkels und der Klemmschraube mit der Achse der Klemmschraube zusammenfällt. Dadurch wird die Klemmschraube selbst im Abdeckformteil unverlierbar gehalten und die Einführung eines Werkzeuges hin zum Klemmschraubenkopf wird erleichtert. Darüberhinaus wird durch die zylindrische Erhebung ein weiterer Berührungsschutz erzielt.

Damitdie Klemmschraube nichtvollständig herausgedreht werden kann, besitzt die ins Innere des Abdeckformteiles weisende Wandung im Bereich um die Schrauböffnung zwei als Anschlagfläche für eine am Kopf der zuzuordnenden Klemmschraube gehaltene dachförmige Druckscheibe dienende Schrägflächen.

Weiter kann an einer der seitlichen Aussenwandungen des Abdeckformteiles eine ebene Fläche zur Aufnahme von Spulendaten und/oder einer Klemmenbezeichnung in Form eines Aufdruckes, eines Klebeschildes, einer Prägung od. dgl. vorgesehen sein. Damit die Anschlussleitungen für die Spule in das Abdeckformteil leicht eingeführt werden können und gut geführt sind, besitzt das Abdeckformteil in seiner in montierter Lage in Richtung des Gehäuseäusseren des Schaltgerätegehäuses weisenden seitlichen Wandung eine Ausnehmung.

Günstig ist es, den Isolierstoff, aus dem das Andeckformteil gebildet ist, mit einem Farbstoff zu vermischen, so dass ein Sortimenteinanderan sich gleicher jedoch farblich unterschiedlicher Abdeckformteile gebildet werden kann.

Anhand der Zeichnung, in der ein Ausführungsbeispiel der Erfindung dargestellt ist, sollen die Erfindung sowie weitere vorteilhafte Ausgestaltungen der Erfindung näher erläutert und beschrieben werden. Es zeigt:
Fig. 1 in einer perspektivischen Explosionsdarstellung diejenigen Einzelteile, aus der sich die erfindungsgemässe Anschlussklemmenvorrichtung zusammensetzt,
Fig. 2 eine perspektivische Sicht in gegenüber Fig. 1 vergrössertem Massstab auf einen Anschlusswinkel,
Fig. 3 in perspektivischer Darstellung die in Fig. 1 dargestellten Teile in ihrer an einem elektromagnetischen Schaltgerät montierter Lage, und
Fig. 4 eine Ausgestaltungsvariante für einen Bereich eines Abdeckformteiles im Schnitt.

In der Explosionsdarstellung in Fig. 1 ist - in der Zeichnung rechts in der Mitte - ein metallischer Anschlusswinkel 10 mit einer Zugentlastungslasche 11 für die Halterung und mit einer Kontaktlasche 12 für die Kontaktierung des Wicklungsendes 13 einer nicht näher dargestellten induktiven Spule gezeigt. Eine in ihren Einzelheiten besser erkennbare und im übrigen vergrössert und aus einer anderen Sicht gezeigten Darstellung des metallischen Anschlusswinkels 10 veranschaulicht die Fig. 2. Erkennbar sind auch hier die Zugentlastungslasche 11 sowie die Kontaktlasche 12, ferner eine mit einer kleinen Einziehung versehene Gewindeöffnung 14 und, als wesentliches Montagemerkmal, seitlich einander gegenüberliegende Rastnasen 15 und 16, deren Aufgabe im folgenden noch erläutert werden soll. Erwähnt sei auch noch eine Ausstanzung 17, die jedoch keine funktionelle Bedeutung hat, sondern vielmehr der leichteren und auch scharfkantigeren Abkantung eines Schenkels 18, von dem die Zugentlastungslasche 11 und die Kontaktlasche 12 ausgehen dient.

Zur weiteren Erläuterung dient nun wieder die Fig. 1. Zum Anklemmen des Wicklungsendes 13 der (nicht gezeigten) Spule wird dieses so den Laschen zugeführt, dass das abisolierte Ende 19 des Wicklungsendes 13 in den Biegebereich der Kontaktlasche 12 geführt, das Ende des isolierten Bereiches des Wicklungsendes 13 hingegen in den Biegebereich der Zugentlastungslasche 11 eingefügt wird. Nunmehr werden beide Laschen zusammengequetscht, wobei es zweckmässig sein kann, die Kontaktlasche 12 einem erhöhten Druck auszusetzen, um eine besonders gute und dauerhafte Kontaktverbindung zwischen dem abisolierten Ende 19 des Wicklungsendes 13 und der Kontaktlasche 12 zu erzielen.

In die Gewindeöffnung 14 wird nunmehr eine über dem metallischen Anschlusswinkel 10 dargestellte Anschlussschraube 20 mit einer an ihrem Kopf 21 unverlierbar gehaltenen dachförmigen Druckscheibe 22 ziemlich weit oder sogar bis zum Anschlag eingeschraubt.

Diese aus dem metallischen Anschlusswinkel 10, dem Wicklungsende 13 und der Anschlussschraube 20 zusammengesetzte Einheit kann nunmehr, und zwar etwa in Richtung des Pfeiles 23, einem aus Isolierstoff bestehenden Abdeckformteil 24 zugeführt werden. Dieses Abdeckformteil 24 weist die Form einer im wesentlichen rechteckigen Kappe auf, deren offene Kappenseite zum metallischen Anschlusswinkel 10 gerichtet ist. Erwähnenswert ist, dass dieses Abdeckformteil 24 sowohl in einer seitlichen Aussenwandung 25 als auch in einer Zwischenwandung 26 Ausbrüche 27 und 28 enthält, in welche in montierter Lage die Rastnasen 15 und 16 (siehe Fig. 2) einzurasten vermögen. Ausserdem weist das Abdeckformteil 24 nach aussen (in der Darstellung nach unten) gerichtete, einstückig angeformte Führungs- und Stützteile 29 und 30 auf, welche dazu dienen, mit entsprechenden Ausformungen an einem der zu montierenden Gehäuseteile eines elektromagnetischen Schaltgerätes zusammenzuwirken. I n seiner oberen, an die offene Kappenseite angrenzenden Wandung 31 ist das Abdeckformteil 24 mit einer von einer zylindrischen Erhebung 32 umgebenen Schrauböffnung 33 ausgestattet, deren Mittelpunkt in mit dem Anschlusswinkel 10 und der Abschlussschraube 20 montierter Lage mit der Achse der Anschlussschraube 20 zusammenfällt.

Weitere Ausgestaltungen des Abdeckformteiles 24 sind in der Darstellung in Fig. 3 erkennbar, und zwar eine Ausnehmung 34, welche sich in einer seitlichen Wandung des Abdeckformteiles 24, befindet, die montierter Lage dieses Abdeckformteiles 24 in einem Schaltergehäuse in Richtung des Gehäuseäusseren weist. Diese Ausnehmung 34 dient der Einführung von (nicht dargestellten) Anschlussleitungen für die induktive Spule. Bemerkenswert ist weiterhin, dass an einer der Ausnehmung 34 etwa benachbarten seitlichen Aussenwandung des Abdeckformteiles 24 eine ebene Fläche 35 vorgesehen ist, die der Aufnahme von Spulendaten und/oder einer Klemmbezeichnung in Form eines Aufdruckes, eines Klebeschildes, einer Heissprägung od. dgl. dient. Diese Fläche 35 ist als Bezeichnungsfläche zu charakterisieren.

Zurweiteren Montage sei noch einmal die Fig. 1 betrachtet. Nachdem - wie bereits erwähnt - der Anschlusswinkel 10 mit dem (etwa in Richtung des Pfeiles 36 zugeführten) Wicklungsende 13 bzw. dessen abisoliertem Ende 19 verquetscht und mit der (in Richtung des Pfeiles 37 zugeführten) Anschlussschraube 20 verschraubt worden und diese gesamte Einheit in das Abdeckformteil 24 eingebracht und darin verrastet worden ist, kann diese vom Abdeckformteil 24 umgebene Baugruppe einem unteren Gehäuseteil 38, von dem allerdings nur ein kleiner Eckabschnitt gezeigt worden ist, zugeführt werden. Hierbei greifen die bereits erwähnten Führungs- und Stützteile 29 und 30 zwischen Wandungsteile 39, 40 und 41 des Gehäuseteiles 38 ein.

Sind im Gehäuseteil 38 für ein elektromagnetisches Schaltgerät auch die übrigen, in dieser Darstellung nicht angedeuteten Teile montiert, so kann schliesslich ein oberes Gehäuseteil 42 auf das untere Gehäuseteil 38 aufgesetzt werden. Dieses obere Gehäuseteil 42 ist auch nur andeutungsweise gezeigt. Es kann der Darstellung aber entnommen werden, dass nach erfolgter Montage der Gehäuseteile 38 und 42 das komplett bestückte Abdeckformteil 24 zwischen den gezeigten Ecken der genannten Gehäuseteile eingespannt und hier unverrückbar gehalten ist.

Eine Sicht auf die, wie geschildert, montierte und zwischen den Gehäuseteilen 38 und 42 eingespannte Baueinheit veranschaulicht die bereits vorher in Betracht gezogene Fig. 3. Erkennbar hierin sind, ausser den mehr schematisch als wirklichkeitsgetreu angedeuteten Gehäuseteilen 38 und 42, das Abdeckformteil 24 mit dem darin aufgenommenen metallischen Anschlusswinkel 10, der Anschlussschraube 20 mit dem Schraubenkopf 21 sowie der nahe diesem Schraubenkopf 21 gehaltenen dachförmigen Druckscheibe 22.

In diesem Zusammenhang ist zu erwähnen, dass die Anschlussschraube nach erfolgter Montage im Abdeckformteil 24 aus der Gewindeöffnung 14 im Anschlusswinkel 10 völlig herauszuschrauben ist, wodurch die Gefahr des selbsttätigen Einschraubens infolge Erschütterungen od. dgl. praktisch ausgeschlossen ist. Ein Herausfallen dieser Anschlussschraube 20 ist dennoch nicht zu befürchten, denn sie wird im Bereich ihres Schraubenkopfes 21 von der zylindrischen Erhebung 32 um die Schrauböffnung 33 im Abdeckformteil 24 geführt und gehalten, kann aber durch die Schrauböffnung 33 auch nicht herausfallen, da sich ihre am Kopfende gehaltene Druckscheibe 22 an der oberen Wandung des Abdeckformteiles 24 abstützt.

Eine Ausgestaltungsvariante, welche einer Druckscheibe eine besonders günstige Abstützung gewährt, zeigt die Fig. 4. Diese Darstellung veranschaulicht einen senkrechten Schnitt durch den oberen Bereich eines Abdeckformteiles 43, bei welchem die ins Innere dieses Teiles weisende Wandung im Bereich um eine Schrauböffnung 44 zwei Anschlagflächen für eine am Kopf der zugeordneten Anschlussschraube 45 gehaltene dachförmige Druckscheibe 46 dienende Schrägflächen 47 und 48 aufweist. Eine derartige Ausformung der Innenwandung des Abdeckformteiles 43 im genannten Bereich verhindert eine unerwünschte Schrägstellung der Druckscheibe 46, was eine weitere Vereinfachung und vor allem eine zusätzliche Gewähr für eine richtige Montage bedeutet.

Erwähnt wurde bereits die - in Fig. 3 deutlich erkennbare - ebene Fläche 35, welche auch als Bezeichnungsfläche benannt werden kann. Eine zusätzliche Bezeichnungsmöglichkeit ist darin zu sehen, das bzw. die einem elektromagnetischen Schaltgerät zuzuordnenden Abdeckformteile aus einem Sortiment einander an sich gleicher, jedoch farblich unterschiedlicher Abdeckformteile auszuwählen. Eine derartige farbliche Kennzeichnung kann sowohl Hinweise auf Betriebsdaten für die induktive Wicklung geben, ebensogut aber auch als Hinweis für Schaltertyp oder sonstige spezifische Merkmale des Schalters geben.

## Patentansprüche

1. Elektromagnetisches Schaltgerät mit einer Spule und mit einer Anschlussklemmenvorrichtung zur elektrisch leitenden Verbindung des Wicklungsendes (13) der Spule mit dem Ende einer Stromzuführungsleitung, wobei die Anschlussklemmenvorrichtung ein Anschlussstück (10), an dem das Wicklungsende (13) der Spule angeschlossen ist, und eine in das Anschlussstück einschraubbare Klemmschraube (20, 21) zum Festklemmen des Endes der Stromzuführungsleitung aufweist, dadurch gekennzeichnet, dass am Anschlussstück (10) eine Kontaktlasche (12) zum Festklemmen des Wicklungsendes (13), der Spule angeformt ist, dass das Anschlussstück (10) in einem aus Isolierstoff bestehenden Abdeckformteil (24) unverlierbar gehalten ist, so dass das Anschlussstück (10) mit dem Abdeckformteil (24) eine Einheit bildet, und dass das Abdeckformteil (24) an dem Gehäuse (38, 42) des Schaltgerätes unverlierbar befestigt ist.

2. Schaltgerät nach Anspruch 1, dadurch gekennzeichnet, dass das Anschlussstück (10) als Anschlusswinkel ausgebildet ist, dessen einer Schenkel die Klemmschraube (20, 21) aufnimmt und an dessen anderem Schenkel die Kontaktlasche (12) und zusätzlich eine Zugentlastungslasche (11) angeformt ist.

3. Schaltgerät nach Anspruch 2, dadurch gekennzeichnet, dass die Zugentlastungslasche (11) und die Kontaktlasche (12) U-förmig an dem Anschlusswinkel angebracht sind und dass das Wicklungsende (13) ins Innere des U eingelegt und darin durch Zusammendrücken der U-förmigen Zugentlastungslasche (11) und Kontaktlasche (12) festgehalten ist.

4. Schaltgerät nach einem der Ansprüche 1 bis 3, dadurch gekennzeichnet, dass der Anschlusswinkel mit seitlichen, einander gegenüberliegenden Rastnasen (15, 16) oder mit Nutzen zur Aufnahme von Rastnasen oder mit einer Kombination von Rastnase und gegenüberliegender Nutausgestattet ist.

5. Schaltgerät nach einem der Ansprüche 1 bis 4, dadurch gekennzeichnet, dass das Abdeckformteil (24) als im wesentlichen rechteckige Kappe ausgebildet ist, in die der Anschlusswinkel und die Klemmschraube (20, 21) von einer offenen Kappenseite her einfügbar sind und in der die Klemmschraube auch in aus dem Anschlusswinkel herausgeschraubter Stellung unverlierbar gehalten ist.

6. Schaltgerät nach einem der Ansprüche 1 bis 5, dadurch gekennzeichnet, dass das Abdeckformteil (24) in seitlichen Aussen- (25) und oder Zwischenwandungen (26) Ausbrüche (27, 28) oder Vertiefungen zur rastenden Aufnahme von Rastnasen (15, 16) des Anschlusswinkels aufweist oder stattdessen mit am Anschlusswinkel einrastbaren Rastnasen versehen ist oder schliesslich mit einer Kombination dieser Rastmittel ausgestattet ist.

7. Schaltgerät nach einem der Ansprüche 1 bis 6, dadurch gekennzeichnet, dass am Abdeckformteil (24) nach aussen gerichtete Führungs-, Stütz-und gegebenenfalls Rastteile angeordnet sind, die in montierter Lage mit entsprechenden Ausformungen (39, 40, 41) an einem Gehäuseteil (38) des Schaltgerätes zusammenwirken.

8. Schaltgerät nach einem der Ansprüche 1 bis 7, dadurch gekennzeichnet, dass das Abdeckformteil (24) an seiner oberen, an die offene Kappenseite angrenzenden Wandung (31) eine von einer zylindrischen Erhebung (32) umgebene Schrauböffnung (33) aufweist, deren Mittelpunkt nach Montage des Anschlusswinkels und der Klemmschraube (20, 21) mit der Achse der Klemmschraube zusammenfällt.

9. Schaltgerät nach Anspruch 8, dadurch gekennzeichnet, dass die ins Innere des Abdeckformteiles (43) weisende Wandung im Bereich um die Schrauböffnung (44) zwei als Anschlagfläche für eine am Kopf der zuzuordnenden Klemmschraube (45) gehaltene, dachförmige Druckscheibe (46) dienende Schrägflächen (47, 48) aufweist.

10. Schaltgerät nach einem derAnsprüche 1 bis 9, dadurch gekennzeichnet, dass an einer der seitlichen Aussenwandungen des Abdeckformteiles (24) eine ebene Fläche (35) zur Aufnahme von Spulendaten und/oder einer Klemmenbezeichnung in Form eines Aufdruckes, eines Klebeschildes, einer Prägung od. dgl. vorgesehen ist.

11. Schaltgerät nach einem der Ansprüche 1 bis 10, dadurch gekennzeichnet, dass in der in montierter Lage in Richtung des Gehäuseäusseren des Gehäuses (38, 42) des Schaltgerätes weisenden seitlichen Wandung des Abdeckformteiles (24) eine Ausnehmung (34) zur Einführung und Führung von Anschlussleitungen für die induktive Spule angeordnet ist.

12. Schaltgerät nach einem der Ansprüche 1 bis 11, dadurch gekennzeichnet, dass der Isolierstoff, aus dem das Abdeckformteil (24; 43) gebildet ist, mit einem Farbstoff vermischt ist.

## Claims

1. Electromagnetic switchgear having a coil and a terminal device for the electrically conductive connection of the winding end (13) of the coil to the end of a current supply line, the terminal device comprising a connecting piece (10), to which the winding end (13) of the coil is connected, and a terminal screw (20, 21) which can be screwed into the connecting piece for clamping the end of the current supply line, characterized in that a contact tongue (12) for clamping the winding end (13) of the coil is integrally formed on the connecting piece (10), in that the connecting piece (10) is held captive in a shaped cover part (24) consisting of insulating material, so that the connecting piece (10) forms one unit with the shaped cover part (24), and in that the shaped cover part (24) is held captive on the housing (38, 42) of the switchgear.

2. Switchgear as claimed in claim 1, characterized in that the connecting piece (10) is formed as a connection angle, one of whose legs accomodates the terminal screw (20, 21) and on the other leg of which the contact tongue (12) and, in addition, a tension-relieving tongue (11) are integrally formed.

3. Switchgear as claimed in claim 2, characterized in that the tension-relieving tongue (11) and the contact tongue (12) are mounted in a U-shaped manner on the connection angle and in that the winding end (13) is inserted in the interior of the U-shape and is retained therein by pressing together the U-shaped tension-relieving tongue (11) and contact tongue (12).

4. Switchgear as claimed in one of claims 1 to 3, characterized in that the connection angle is equipped with lateral detent projections (15, 16), which are opposite one another, or with grooves for accommodating detent projections or with a combination of a detent projection and an opposite groove.

5. Switchgear as claimed in one of claims 1 to 4, characterized in that the shaped cover part (24) is formed as an essentially rectangular cap, into which the connection angle and the terminal screw (20, 21) can be inserted from an open side of the cap and in which the terminal screw is also held captive even when the connection angle is in the unscrewed position.

6. Switchgear as claimed in one of claims 1 to 5, characterized in that in lateral outer walls (25) and/or intermediate walls (26), the shaped cover part (24) comprises breaks (27, 28) or depressions for the engaged accomodation of detent projections (15, 16) of the connection angle or, instead of this, is provided with detent projections which can engage at the connection angle or, finally, with a combination of these detent means.

7. Switchgear as claimed in one of claims 1 to 6, characterized in that outwardly directed guide parts, support parts and, if necessary, detent parts are disposed on the shaped cover part (24) and, in the assembled position, cooperate with corresponding shaped parts (39, 40, 41) on a housing part (38) of the switchgear.

8. Switchgear as claimed in one of claims 1 to 7, characterized in that the shaped cover part (24) comprises, at its upper wall which is adjacent to the open cap side, a screw opening (33) which is surrounded by a cylindrical raised part (32), the centre point of this screw opening (33) coinciding with the axis of the terminal screw after assembly of the connection angle and the terminal screw (20,21).

9. Switchgear as claimed in claim 8, characterized in that the wall facing the interior of the shaped cover part (43) comprises in the region around the screw opening (44) two inclined faces (47, 48) which are used as stop faces for a roof-shaped pressure disc (46) retained at the head of the terminal screw (45) to be associated.

10. Switchgear as claimed in one of claims 1 to 9, characterized in that on one of the lateral outer walls of the shaped cover part (24) there is provided a flat face (35) for accomodating coil data and/or a terminal designation in the form of an inprint, an adhesive plate, a stamped portion or the like.

11. Switchgear as claimed in one of claims 1 to 10, characterized in that in the lateral wall - of the shaped cover part (24) -facing in the direction of the housing exterior of the housing (38,42) of the switchgear in the assembled position, a recess (34) is provided for introducing and guiding connection lines for the inductive coil.

12. Switchgear as claimed in one of claims 1 to 11, characterized in that the insulating material, from which the shaped cover part (24; 43) is formed, is mixed with a dye.

## Revendications

1. Appareil de commutation électromagnétique comportant une bobine et un dispositif à bornes de raccordement pour la liaison électriquement conductrice de l'extrémité (13) de l'enroulement de la bobine avec l'extrémité d'un conducteur d'amenée de courant, le dispositif de raccordement étant une pièce de raccordement (10) à laquelle est raccordée l'extrémité (13) d'enroulement de la bobine et présentant une vis de bornes (20, 21 ) vissable dans la pièce de raccordement pour serrer l'extrémité du conducteur d'arrivée de courant, caractérisé en ce que, sur la pièce de raccordement (10), est formée une boucle de contact (12) pour serrer l'extrémité (13) d'enroulement de la bobine, en ce que la pièce de raccordement (10) est maintenue de façon imperdable dans une pièce moulée de recouvrement (24) constituée par une matière isolante, de telle manière que la pièce de raccordement (10) forme avec la pièce moulée de recouvrement (24) une unité, et en ce que la pièce (24) est fixée de façon imperdable au boîtier (38, 42) de l'appareil de commutation.

2. Appareil de commutation selon la revendication 1, caractérisé en ce que la pièce de raccordement (10) est réalisée comme une cornière de raccordement dont l'une des branches reçoit la vis de serrage (20, 21 ) et sur l'autre branche de laquelle est formée la boucle de contact (12) et additionnellement une boucle de relâchement de traction (11 ).

3. Appareil de commutation selon la revendication 2, caractérisé en ce que la boucle de relâchement de traction (11) et la boucle de contact (12) sont disposées en forme de U sur la cornière de raccordement, et en ce que l'extrémité d'enroulement (13) est insérée à l'intérieur du U et y est maintenue en comprimant la boucle de relâchement de traction (11) en forme de U et la boucle de contact (12).

4. Appareil de commutation selon l'une des revendications 1 à 3, caractérisé en ce que la cornière de raccordement est munie de languettes d'arrêt (15, 16) latérales se faisant face ou de rainures pour recevoir les languettes d'arrêt ou d'une combinaison de languette d'arrêt et de rainure opposées.

5. Appareil de commutation selon l'une des revendications 1 à 4, caractérisé en ce que la pièce moulée de recouvrement (24) est réalisée comme un capuchon sensiblement rectangulaire dans lequel la cornière de raccordement et la vis de serrage (20,21) peuvent être insérées à partie d'un côté ouvert du capuchon et dans lequel la vis de serrage est également maintenue de façon imperdable dans une position dévissée par rapport à la cornière de raccordement.

6. Appareil de commutation selon l'une des revendications 1 à 5, caractérisé en ce que la pièce moulée de recouvrement (24) présente dans des parois latérales externes (25) et/ou intermédiaires (26) des évidements (27, 28) ou des renforcements pour recevoir par encliquetage des languettes d'arrêt (15, 16) de la cornière de raccordement ou bien, au lieu de cela, est munie de languettes d'arrêt encliquetables sur la cornière de raccordement ou bien, finalement, comporte une combinaison de ces moyens d'encliquetage.

7. Appareil de commutation selon l'une des revendications 1 à 6, caractérisé en ce que, sur la pièce moulée de recouvrement (24), sont disposées des pièces de guidage, d'appui et éventuellement d'arrêt, dirigées vers l'extérieur et qui, dans la position de montage, coopèrent avec des déformations correspondantes (39,40,41 ) d'une partie de boîtier (38) de l'appareil de commutation.

8. Appareil de commutation selon l'une des revendications 1 à 7, caractérisé en ce que la pièce moulée de recouvrement (24) présente, sur sa paroi supérieure (31 ) limitant le côté ouvert du capuchon, un orifice de vis (33) entouré par une surélévation cylindrique (32) et dont le centre, après montage de la cornière de raccordement et de la vis de serrage (20, 21 ), coïncide avec l'axe de la vis de serrage.

9. Appareil de commutation selon la revendication 8, caractérisé en ce que la paroi regardant vers l'intérieur de la pièce moulée de recouvrement (43) présente, au voisinage de l'orifice de vis (44), deux faces obliques (47, 48) servant de face de butée pour un disque de pression (46) en forme de toit maintenu sur la tête de la vis de serrage (45) qu'on y associe.

10. Appareil de commutation selon l'une des revendications 1 à 9, caractérisé en ce que, sur l'une des parois externes latérales de la pièce moulée de recouvrement (24), on prévoit une face plane (35) destinée à recevoir des données sur la bobine et/ou une désignation de bornes sous la forme d'une impression, d'une plaque collée, d'une empreinte ou analogues.

11. Appareil de commutation selon l'une des revendications 1 à 10, caractérisé en ce que, dans la paroi latérale de la pièce moulée de recouvrement (24) qui regarde dans la position montée en direction de l'extérieur du boîtier (38, 42) de l'appareil de commutation, il existe une cavité (34) permettant d'introduire et de guider les conducteurs de raccordement pour la bobine inductive.

12. Appareil de commutation selon l'une des revendications 1 à 11, caractérisé en ce que la matière isolante formant la pièce moulée de recouvrement (24; 43) est mélangée à une matière colorante.
